# EUROPÄISCHE PATENTSCHRIFT

(11) **EP 2 726 664 B1**
(45) Veröffentlichungstag und Bekanntmachung des Hinweises auf die Patenterteilung: **23.03.2016**
(21) Anmeldenummer: 12728579.9
(22) Anmeldetag: 20.06.2012
(51) Int. Cl.: D06F 39/00, D06F 39/02

(54) **PROGRAMMGESTEUERTE HAUSHALTWASCHMASCHINE**
PROGRAM-CONTROLLED DOMESTIC WASHING MACHINE
MACHINE À LAVER À USAGE DOMESTIQUE À CYCLES AUTOMATIQUES

(30) Priorität: 30.06.2011 DE 102011078471
(43) Veröffentlichungstag der Anmeldung: 07.05.2014
(73) Patentinhaber: BSH Hausgeräte GmbH, 81739 München (DE)
(72) Erfinder: GEYER, Johannes, 85540 Haar (DE)
(86) Internationale Anmeldenummer: PCT/EP2012/061851
(87) Internationale Veröffentlichungsnummer: WO 2013/000792

(56) Entgegenhaltungen:
- EP-A1- 1 652 463
- DE-A1- 3 238 540
- DE-A1-102007 047 599
- DE-A1-102009 028 063
- DE-U- 6 928 841
- KR-A- 20090 078 984
- US-A1- 2010 141 104

## Beschreibung

Die Erfindung betrifft eine programmgesteuerte Haushaltwaschmaschine mit einer Waschmitteleinspüleinrichtung, die für die Bevorratung von Einzeldosen von Waschhilfsmitteln eine mittels einer Griffplatte aus der Gehäusefront bewegbare Waschmittelschale mit Kammern für die Einzeldosen und auf der Oberseite eines Teils der Waschmitteleinspüleinrichtung Anzeigeelemente aufweist.

Eine derartige Waschmitteleinspüleinrichtung ist aus der DE 32 38 540 A1 bekannt. Darin befinden sich in einer quer vor den Kammern für Waschhilfsmittel angeordneten Brücke des Körpers der Waschmittelschale elektrisch aktivierbare Leuchtzeichen, z. B. Luminanzdioden, die der Benutzungsperson je nach Anzahl der Aktivierungen anzeigen, wie viel Waschhilfsmittel in die jeweils zugeordnete, dahinter angeordnete Kammer einzufüllen ist. Diese Brücke ist hinter der Griffplatte gelegen, und ihre Leuchtzeichen sind nur zu sehen, wenn die Waschmittelschale mittels der Griffplatte aus der Höhle des Waschmaschinengehäuses für die Waschmitteleinspüleinrichtung herausgezogen ist. Während des Betriebs der Waschmaschine ist aber die Waschmittelschale eingeschoben, so dass die Leuchtzeichen dann nicht zu sehen sind. Außerdem lenken sie lediglich Maßnahmen, die vor dem Betrieb zu treffen sind, nämlich das Auswählen, Bemessen und Einfüllen von Waschhilfsmitteln.

In einem anderen Hausgerät gemäß DE 10 2008 027 726 B3 sind Bedien- und Anzeigeelemente an der Frontseite der Griffplatte einer Waschmitteleinspüleinrichtung angeordnet. Da Anzeigeelemente regelmäßig mit elektrischen Leuchtmitteln oder elektronischen Anzeigeflächen (z. B. LCD-Displays) betrieben werden, sind ihre Anzeige-Informationen zumeist nur bei direkter Aufsicht gut erkennbar. Dies bedeutet aber, dass die Benutzungsperson zum sicheren Ablesen der Anzeigeelemente sich vor die Frontseite der Griffplatte beugen oder in die Knie gehen muss, eine unbequeme Haltung für die Benutzungsperson.

Darüber hinaus offenbart US 2010/0141104 A1 eine Geschirspülmaschine mit einer Tür, an deren Oberseite Bedien- und Anzeigeelemente angeordnet sind. Ferner ist aus DE 10 2007 047 599 A1 eine weitere Waschmaschine bekannt, bei welcher Anzeigeelemente auf der Frontseite einer Griffplatte einer Waschmitteleinspüleinrichtung angeordnet sind.

Der Erfindung liegt die Aufgabe zugrunde, eine Waschmaschine der eingangs genannten Art hinsichtlich ihres Bedienungs- und Anzeigekonzepts so auszugestalten, dass einerseits sowohl die Bedienung wie auch das Ablesen und Wahrnehmen der Anzeigeelemente während des Betriebs der Waschmaschine in bequemer Haltung der Benutzungsperson möglich sind und andererseits die Herstellungskosten in einem vertretbaren Rahmen gehalten werden.

Erfindungsgemäß wird diese Aufgabe durch das Kennzeichen des Anspruches 1 in der Weise gelöst, dass die Anzeigeelemente typische Signalbilder von Programmparametem darstellen und illuminierbar sind oder Leuchtdioden sind, die solchen Signalbildem zugeordnet, und auf der Oberseite der Griffplatte angeordnet sind und dass die Programmparameter durch Bedienelemente wählbar sind, die ebenfalls auf der Oberseite der Griffplatte oder auf der Frontseite der Griffplatte angeordnet sind. In besonders vorteilhafter Weise

Im Falle der Anordnung auf der Griffplaitenoberseite geschieht die Programmeinstellung wie die Kontrolle der einzustellenden Parameter anhand der Anzeigeelemente von einer bequemen Haltung von oben her. Im Gegensatz dazu können die Bedienelemente auf der Frontseite der Griffplatte angeordnet sei. Auf diese Welse kann die Benutzungsperson - vor der Waschmaschine stehend - ein Bedienelement an der Frontseite der Griffplatte betätigen und gleichzeitig in bequemer Haltung von oben auf die Anzeigeelemente schauen und die Ergebnisse der Bedienungshandlung kontrollieren. In beiden Fällen sind die eingestellten Parameter auch während des Betriebs der Waschmaschine dauernd im Blickfeld.

Die Erfindung ist weiterhin dadurch ausgebildet, dass für die Kontrolle des Programmfortschritts auf der Frontseite der Griffplatte eine Fortschrittsanzeigeeinrichtung angebracht ist. Zur Kontrolle des Programmfortschritts befindet sich die Benutzungsperson regelmäßig weiter weg von der Waschmaschine, so dass beim Blick auf die Frontseite der Waschmaschine eine Fortschrittsanzeigeeinrichtung besser wahrgenommen werden kann, wenn sie dort anstelle an einem anderen Ort angebracht ist.

Ferner fluchtet die Oberseite der Griffplatte mit der Oberseite des Waschmaschinengehäuses. Dadurch ist die Sichtbarkeit der Anzeigeelemente unübertroffen.

Wenn gemäß einer vorteilhaften Weiterbildung der Erfindung die Signalbilder oder Leuchtdioden in einer Reihe nebeneinander, an einem Ende der Reihe eine Einschalttaste für die elektrische Ausrüstung der Maschine und am anderen Ende der Reihe eine Starttaste für den Beginn des jeweils eingestellten Programms angeordnet sind, haben alle Anzeigeelemente trotz für gute Ablesbarkeit ausreichender Größe sehr gut Platz auf der schmalen oberen Fläche einer Griffplatte.

Die Fortschrittsanzeigeeinrichtung kann vorteilhafterweise aus einer Reihe von Leuchtdioden oder aus einem ringartigen Anzeigestreifen bestehen, der sich beim Fortschreiten des Programms weiter dreht. Auch ist der Anzeigestreifen illuminierbar, sogar wie auch die Leuchtdioden in unterschiedlichen Farben, abhängig von der eingestellten oder tatsächlichen Temperatur der Waschlauge.

Diese und weitere Merkmale sind in den Unteransprüchen und/oder in der nachfolgenden Beschreibung angesprochen und können im Rahmen der Erfindung einzeln oder in beliebiger Kombination miteinander als Weiterbildungen der Erfindung verwendet werden.

Anhand einiger in der Zeichnung dargestellter Ausführungsbeispiele ist die Erfindung nachstehend erläutert. In der Zeichnung zeigen
- Fig. 1: eine Frontansicht einer gemäß der Erfindung ausgestatteter Waschmaschine,
- Fig. 2: eine perspektivische Ansicht von oben auf eine Waschmaschine gemäß Fig. 1,
- Fig. 3 bis 5: unterschiedliche Ausgestaltungen einer erfindungsgemäßen Anordnung von Anzeigeelernenten auf der Oberseite einer Griffplatte und
- Fig. 6 und 7: unterschiedliche Darstellungen von Fortschrittsanzeigen auf-der Frontseite der Griffplatte, z. T. kombiniert mit einem Drehwahlschalter.

Von der von vorn zu beschickenden Waschmaschine ist in Fig. 1 nur die frontseitige Gehäusewand 2 des Gehäuses 1 zu sehen, in dessen Zentrum die Beschickungstür 3, das so genannte Bullauge, sitzt. Die frontseitige Gehäusewand 2 deckt die gesamte vordere Seite des Gehäuses 1 ab vom Boden bis zur Oberseite 4, mit Ausnahme der oberen linken Ecke. Dort sitzt die Griffplatte 5 einer Waschmitteleinspüleinrichtung, die im Übrigen nicht näher dargestellt ist. Es ist nur die Frontseite 6 der Griffplatte sichtbar.

Aus der perspektivischen Ansicht von oben auf die Oberseite 4 der Waschmaschine ist auch die Oberseite 7 der Griffplatte 5 zu sehen, in der eine Reihe 8 von Leuchtdioden 9 angeordnet ist, die mit einer Reihe von daneben (davor) angeordneten Symbolen 10, so genannten Piktogrammen, näher bezeichnet sind. Diese Symbole bezeichnen Programme oder Parameter für Programme und sind gemäß dem Beispiel der Fig. 1 und 2 zugleich als Bedienelemente, nämlich als Drucktasten oder Folientasten oder Sensortasten ausgebildet, für deren Betätigung das Leuchten der zugeordneten Leuchtdiode 9 als Bestätigung der Eingabe gelten soll.

An der Frontseite 6 der Griffplatte 5 sind außerdem Leuchtdioden 11 in einer Reihe angeordnet, welche den Fortschritt des gerade laufenden Programms anzeigen sollen. Da sich die Benutzungsperson zumeist weiter weg von der Waschmaschine aufhält, kann sie den Programmfortschritt beim Blick auf die Frontseite der Waschmaschine aus der größeren Entfernung besser wahrnehmen, wenn die Fortschrittsanzeigeeinrichtung dort und nicht an einem anderen Ort angebracht ist.

Fig. 3 zeigt mit Blick senkrecht auf die Oberseite 7 der Griffplatte 5 nochmals eine ähnliche Anordnung von Anzeige- und Bedienelementen 9 und 10 wie Fig. 1 und 2. Darin sind die Anzeigeelemente 9.1 Programmsequenzen zugeordnet, die mittels der Bedienelemente 10.1 gewählt werden können. Die Anzeigeelemente 9.2 sind bestimmten Temperaturwerten zugeordnet, die mittel der Bedienelemente 10.2 gewählt werden können, und die Anzeigeelemente 9.3 zeigen die Wahl von einzelnen Programm-Features durch die Bedienelemente 10.3 an. Eingeschaltet werden kann die elektrische Ausrüstung der Waschmaschine - also auch die Bedien- und Anzeigeeinrichtung - durch eine Taste 12 am linken Ende der Reihe 8 und gestartet durch eine Taste 13, die am rechten Ende der Reihe 8 angebracht ist, bei vorausgesetzter Eingaberichtung von link nach rechts also konsequenterweise an letzter Stelle in der Reihe 8.

Beim Ausführungsbeispiel der Fig. 4 ist eine andere Form der Bedien- und Anzeigetechnik vorgesehen als bisher beschrieben. Hier sind auf der Oberseite 7 der Griffplatte 5 zwischen der Einschalttaste 12 und der Starttaste 13 eine Parameterwahltaste 14 "Menü" und eine Fortschalttaste 15 "Set" links und rechts neben einem interaktiven LCD-Display 16 angeordnet. Das Display 16 dient einerseits als Anzeigeelement 9 durch die illuminierten Symbole. Andererseits sind die Symbole in Schaltflächen angeordnet, die als Bedienelemente 10 in Form von Folien- oder Sensortasten 17 bis 21 ausgebildet und ggf. hinterleuchtet sind.

Die Funktion der Elemente in Fig. 3 ist wie folgt:
An der Einschalttaste 12 wird die elektrische Versorgung der Anzeige- und Bedieneinheit eingeschaltet. Sodann erscheint das Programmsymbol der Schaltfläche 17. Nun kann durch ein- oder mehrmaliges Drücken der Fortschalttaste 15 das Programmsymbol fortgeschaltet werden. Das jetzt angezeigte Programmsymbol beschreibt "Baumwollwäsche". Durch Betätigen der Schaltfläche 17 wird diese Programmwahl bestätigt. Mit der Parameterwahltaste 14 wird der nächste Programmparameter aufgerufen, hier nun die Temperatur. Der angezeigte Wert "40°" könnte mittels der Fortschalttaste 15 hoch- oder herabgesetzt werden. Hier wurde er durch Betätigen der Schaltfläche 18 bestätigt.
Die Parameterwahltaste 14 ermöglicht nun die Aktivierung des Programmparameters für den Verschmutzungsgrad, symbolisiert durch ein stilisiertes Hemd mit einem, zwei oder drei Strichen. Hier zeigt das Symbol zwei Striche für mittlere Verschmutzung. Mittels der Fortschalttaste 15 kann der Verschmutzungsgrad auf "gering" oder "stark" gesetzt werden. Durch Betätigen der Schaltfläche 19 war aber der Verschmutzungsgrad auf "mittel" bestätigt worden.
Der Programmparameter "Schleudern" wird durch das nächste Symbol angezeigt, das wieder von der Parameterwahltaste 14 aktiviert werden kann. Beim Setzten des Parameters mittels der Fortschalttaste 15 erscheinen nacheinander Zahlen für bestimmbare Drehzahlwerte, z. B. "1.200", "1.000", "800" usw., oder ein Schleuderausschluss-Symbol (durchkreuztes Schleudersymbol), die durch Betätigen der Schaltfläche 20 jeweils bestätigt werden können.
Schließlich lässt sich das gewünschte Programm auch mit reduzierter Wäschemenge waschen. Dazu dient die Schaltfläche 20, dessen hier angezeigtes Symbol durch die Fortschalttaste 15 gelöscht werden kann.

Anders das in Fig. 5 gewählte Beispiel. Hier ist zwischen der Einschalttaste 12 und der Starttaste 13 eine Reihe 8 von einzelnen Schaltflächen für jeden Status eines Programmparameters vorgesehen. So stehen die Schaltfläche 22 für "Mischwäsche", die Schaltfläche 23 für "Baumwollwäsche", die Schaltfläche 24 für "Outdoor-Wäsche" und die Schaltfläche 25 für "Wollwäsche". Durch diese vier Schaltflächen lässt sich also eine bestimmt Programmart einschalten. Bestätigt wird die jeweilige Eingabe durch Aufleuchten des zugehörigen Symbols.

Beim Einwählen einer bestimmten Programmart wird in dem Display 26 daneben sofort die typische Temperatur eingeblendet. Wenn - wie hier - das Outdoor-Programm eingestellt worden war, wird beispielsweise die typische Temperatur "40°" angezeigt. Sie kann dann innerhalb vom Programm zugelassenen Grenzen mittels der Schaltflächen 27 und 28 nach unten oder oben verändert werden.

Ferner kann durch die Schaltflächen 29 bis 31 ein bestimmter Verschmutzungsgrad "gleicht", "mittel" oder "stark" gewählt und mittels der Schaltflächen 32 und 33 "Schleudern abgewählt" oder "Schleudern eingeschaltet" werden. Beim Einschalten des Schleuderbetriebs kann beispielsweise auf dem Display 26 die typische Schleuderdrehzahl angezeigt werden, die dann wiederum innerhalb vom eingestellten Programm zugelassenen Grenzen durch die Schaltflächen 27 und 28 nach unten oder nach oben verändert werden kann. Alternativ hierzu kann zusätzlich zum Display 26 ein weiteres Display mit Schaltflächen zum verändern (hier nicht dargestellt) angeordnet sein, in dem die Schleuderdrehzahl eigens angezeigt wird.

Schließlich kann mittels der Schaltfläche 34 noch auf eine verminderte Wäschemenge geschaltet werden, was Einflüsse auf die Ausgestaltung der gewählten Programmart hat. Sind auf diese Weise alle Parameter für ein gewünschtes Programm zusammengestellt, dann kann mittel der Schaltfläche 13 dieses Programm gestartet werden.

Anhand einer Fortschrittsanzeigeeinrichtung kann der Ablauf des Programms verfolgt werden. Dazu ist in Fig. 1 und 2 eine Reihe von Leuchtdioden 11 an der Frontseite 6 der Griffplatte 5 angebracht. Beispielsweise können zu Beginn des Programmlaufs alle Leuchtdioden 11 eingeschaltet sein. Je nach Abarbeitung eines Programmabschnitts erlöschen dann die Leuchtdioden 11 nacheinander von links beginnend. Alternativ dazu können aber auch zu Beginn des Programmlaufs alle Leuchtdioden 11 dunkel sein und je nach Abarbeitung des Programms eine Diode nach der anderen von links beginnend aufleuchten. Am Ende - nachdem alle Dioden 11 verloschen sind oder leuchten - kann zusätzlich zur Anzeige des Programmendes noch ein akustisches Signal gegeben werden.

Fig. 6 zeigt eine Alternative für die Fortschrittsanzeigeeinrichtung 35 auf der Frontseite 6 der Griffplatte 5 in Form eines ringförmigen Balkens 36, der je nach Fortschritt des Programms in Richtung des Pfeiles 37 sich erweitert. Dabei kann die Fortschrittsanzeigeeinrichtung 35 eine mechanische Einrichtung sein, die hinter einer weißen Segmentscheibe eine Balkenscheibe bewegt, oder eine Leuchtfläche in Form des ringförmigen Balkens 36, die je nach Forstschritt immer ausgedehnter illuminiert wird.

Gemäß Fig. 7 kann eine Fortschrittsanzeigeeinrichtung 35 gemäß Fig. 6 auch kombiniert werden mit einem konzentrisch angeordneten Drehwahlschalter 38, durch den die Programmarten - anders als für Fig. 5 beschrieben - durch Drehwahl eingestellt werden können. Für diesen Fall dienen die Symbole gemäß Fig. 3, 4 oder 5 auf der Oberseite 7 der Griffplatte 5 nur der Anzeige des durch den Drehwahlschalter 38 vorgewählten Programms. Eine Bestätigung dieser Wahl kann außerdem durch eine Push-Funktion des Drehwahlschalters 38 stattfinden.

Im Falle der selbst leuchtenden Fortschrittsanzeigeeinrichtung 11 oder 35 kann auch die Farbe der Illumination noch gesteuert werden. Beispielsweise ist es möglich durch die Farbe anzuzeigen, dass die Lauge eine bestimmte Temperatur angenommen hat, oder auch nur, dass für die Lauge eine bestimmte Temperatur gewählt worden ist. Beispielsweise kann die Fortschrittsanzeige blau leuchten, wenn die Lauge kalt sein soll, oder grün leuchten, wenn die Lauge 30° C ist oder sein soll, oder gelb bei 40° C oder orange bei 60° C oder rot bei 90° C.

## Patentansprüche

1. Programmgesteuerte Haushaltwaschmaschine mit einer Waschmitteleinspüleinrichtung, die für die Bevorratung von Einzeldosen von Waschhilfsmitteln eine mittels einer Griffplatte (5) aus der Gehäusefront (2) bewegbare Waschmittelschale mit Kammern für die Einzeldosen und auf der Oberseite (7) eines Teils (5) der Waschmitteleinspüleinrichtung Anzeigeelemente (9) aufweist, welche typische Signalbilder (10) von Programmparametern darstellen und illuminierbar sind oder Leuchtdioden (9) sind, die solchen Signalbildern (10) zugeordnet sind, wobei die Anzeigeelemente (9) zur Kontrolle der einzustellenden Programmparameter eingerichtet sind, **dadurch gekennzeichnet, dass** die Anzeigeelemente (9) auf der Oberseite (7) der Griffplatte (5) angeordnet sind und dass die Bedienelenemente (10.1 bis 10.3; 14, 15; 22 bis 25; 27 bis 34, 38) für die Wahl der Programmparameter auf der Frontseite (6) der Griffplatte (5) oder in gleicher Weise wie die Anzeigeelemente (9) auf der Oberseite (7) der Griffplatte (5) angeordnet sind, dass für die Kontrolle des Programmfortschritts auf der Frontseite (6) der Griffplatte (5) eine Fortschrittsanzeigeeinrichtung (11, 35) angebracht ist und dass die Oberseite (7) der Griffplatte (5) mit der Oberseite (4) des Gehäuses (1) der Waschmaschine fluchtet.

2. Waschmaschine nach Anspruch 1, **dadurch gekennzeichnet, dass** die Signalbilder (9, 10) oder Leuchtdioden (9) in einer Reihe (8) nebeneinander, an einem Ende der Reihe (8) eine Einschalttaste (12) für die elektrische Ausrüstung der Maschine und am anderen Ende der Reihe (8) eine Starttaste (13) für den Beginn des jeweils eingestellten Programms angeordnet sind.

3. Waschmaschine nach einem der Ansprüche 1 bis 2, **dadurch gekennzeichnet, dass** die Fortschrittsanzeigeeinrichtung aus einer Reihe (8) von Leuchtdioden (11) besteht.

4. Waschmaschine nach einem der Ansprüche 1 bis 2, **dadurch gekennzeichnet, dass** die Fortschrittsanzeigeeinrichtung (35) aus einem ringartigen Anzeigestreifen (36) besteht.

5. Waschmaschine nach Anspruch 4, **dadurch gekennzeichnet, dass** der Anzeigestreifen (36) illuminierbar ist.

6. Waschmaschine nach Anspruch 4 oder 5, **dadurch gekennzeichnet, dass** der Anzeigestrelfen (36) aus einem kontinuierlich oder schrittweise zunehmenden Kreisring-Segmentblatt besteht.

7. Waschmaschine nach einem der Ansprüche 1 bis 6, **dadurch gekennzeichnet, dass** die Fortschrittsanzeigeeinrichtung (35) mit einem konzentrisch drehbaren Drehwahlschalter (38) für die Eingabe von Programmen kombiniert ist.

8. Waschmaschine nach einem der Ansprüche 1 bis 7, **dadurch gekennzeichnet, dass** die Fortschrittsanzeigeeinrichtung (11, 35) mit einer Farbsteuerungseinrichtung verbunden ist, die von der Temperatur der Waschlauge steuerbar ist.

## Claims

1. Program-controlled domestic washing machine having a detergent rinsing facility, which has a detergent tray which can be moved out of the housing front (2) by means of a handle plate (5) for the provision of individual doses of washing agents, which facility has chambers for the individual doses and display elements (9) on the upper side (7) of a part (5) of the detergent rinsing facility, which typically represent signal images (10) of program parameters and can be illuminated, or are LEDs (9) which are assigned to such signal images (10), wherein the display elements (9) are designed to monitor the program parameters to be set, **characterised in that** the display elements (9) are arranged on the upper side (7) of the handle plate (5) and that the operating elements (10.1 to 10.3; 14, 15; 22 to 25; 27 to 34; 38) for the selection of the program parameters are arranged on the front side (6) of the handle plate (5) or are arranged, similarly to the display elements (9), on the upper side (7) of the handle plate (5), that a progress display facility (11, 35) is positioned on the front side (6) of the handle plate (5) for monitoring the program progress and that the upper side (7) of the handle plate (5) is aligned with the upper side (4) of the housing (1) of the washing machine.

2. Washing machine according to claim 1, **characterised in that** the signal images (9, 10) or LEDs (9) are arranged next to one another in a row (8), a switch on button (12) for the electrical equipment of the machine is arranged at one end of the row (8) and a start button (13) for commencing the program set in each case is arranged at the other end of the row (8).

3. Washing machine according to one of claims 1 to 2, **characterised in that** the progress display facility consists of a row (8) of LEDs (11).

4. Washing machine according to one of claims 1 to 2, **characterised in that** the progress display facility (35) consists of a ring-shaped display strip (36).

5. Washing machine according to claim 4, **characterised in that** the display strip (36) can be illuminated.

6. Washing machine according to claim 4 or 5, **characterised in that** the display strip (36) consists of a circular ring segment increasing continuously or in stages.

7. Washing machine according to one of claims 1 to 6, **characterised in that** the progress display facility (35) is combined with a concentrically-rotatable rotary selector switch (38) for the input of programs.

8. Washing machine according to one of claims 1 to 7, **characterised in that** the progress display facility (11, 35) is connected to a colour control facility, which can be controlled by the temperature of the wash liquor.

## Revendications

1. Lave-linge domestique à programmes commandés, comprenant un dispositif de bac à détergents qui, pour le stockage de doses individuelles de produits de lavage auxiliaires, présente une cuvette à détergents, déplaçable hors de la face frontale (2) du boîtier au moyen d'une plaque de préhension (5), munie de compartiments pour les doses individuelles, et des éléments d'affichage (9) sur le côté supérieur (7) d'une partie (5) du dispositif de bac à détergents, lesquels éléments d'affichage représentent des indications de signal typiques (10) de paramètres de programmes et peuvent être illuminées ou sont des diodes luminescentes (9) qui sont attribuées à de telles indications de signal (10), les éléments d'affichage (9) étant agencés pour le contrôle des paramètres de programme à régler, **caractérisé en ce que** les éléments d'affichage (9) sont disposés sur le côté supérieur (7) de la plaque de préhension (5) et **en ce que** les élément de commande (10.1 à 10.3 ; 14, 15 ; 22 à 25 ; 27 à 34, 38), pour la sélection des paramètres de programmes sont disposés sur le côté frontal (6) de la plaque de préhension (5) ou de la même manière que les éléments d'affichage (9) sur le côté supérieur (7) de la plaque de préhension (5), **en ce qu'**un dispositif d'affichage de progression (11, 35) est placé sur le côté frontal (6) de la plaque de préhension (5) pour le contrôle de la progression du programme et **en ce que** le côté supérieur (7) de la plaque de préhension (5) est au même niveau que le côté supérieur (4) du boîtier (1) du lave-linge.

2. Lave-linge selon la revendication 1, **caractérisé en ce que** les indications de signal (9, 10) ou les diodes luminescentes (9) sont disposées les unes à côté des autres en une rangée (8), **en ce que** sur une extrémité de la rangée (8) est disposée une touche de mise en service (12) pour l'équipement électrique du lave-linge et **en ce que** sur l'autre extrémité de la rangée (8) est disposée une touche de démarrage (13) pour le début du programme respectivement réglé.

3. Lave-linge selon l'une quelconque des revendications 1 à 2, **caractérisé en ce que** le dispositif d'affichage de progression est constitué d'une rangée (8) de diodes luminescentes.

4. Lave-linge selon l'une quelconque des revendications 1 à 2, **caractérisé en ce que** le dispositif d'affichage de progression (35) est constitué d'une bande d'affichage annulaire (36).

5. Lave-linge selon la revendication 4, **caractérisé en ce que** la bande d'affichage (36) peut être illuminée.

6. Lave-linge selon la revendication 4 ou 5, **caractérisé en ce que** la bande d'affichage (36) est constituée d'un cadran à segments circulaires incrémentant de manière continue ou progressive.

7. Lave-linge selon l'une quelconque des revendications 1 à 6, **caractérisé en ce que** le dispositif d'affichage de progression (35) est combiné à un commutateur rotatif de sélection (38) tournant concentriquement pour l'entrée de programmes.

8. Lave-linge selon l'une quelconque des revendications 1 à 7, **caractérisé en ce que** le dispositif d'affichage de progression (11, 35) est relié à un dispositif de réglage de couleur qui est réglable par la température du liquide de lavage.
